# EUROPÄISCHE PATENTSCHRIFT

(11) **EP 1 372 359 B1**
(45) Veröffentlichungstag und Bekanntmachung des Hinweises auf die Patenterteilung: **21.02.2007**
(21) Anmeldenummer: 03011739.4
(22) Anmeldetag: 23.05.2003
(51) Int. Cl.: H05B 33/08

(54) **Ansteuerschaltung für mindestens einen LED-Strang**
Control circuit for at least one LED-strand
Circuit d'alimentation pour plusieurs chaînes de DEL

(30) Priorität: 10.06.2002 DE 10225670
(43) Veröffentlichungstag der Anmeldung: 17.12.2003
(73) Patentinhaber: Patent-Treuhand-Gesellschaft für elektrische Glühlampen mbH, 81543 München (DE)
(72) Erfinder: Biebl, Alois, 93358 Sankt Johann (DE)

(56) Entgegenhaltungen:
- DE-A- 19 950 135
- US-A- 4 090 189
- LINEAR TECHNOLOGY CORPORATION: "LT1932 - Final Electrical Specifications" LINEAR TECHNOLOGY CORPORATION DATA SHEETS, [Online] Juli 2001 (2001-07), Seiten 1-16, XP002250997 Gefunden im Internet: <URL:http://www.linear.com/pdf/1932i.pdf> [gefunden am 2003-08-11]
- KASSAKIAN, SCHLECHT, VERGHESE: "Principles of Power Electronis" 1991 , ADDISON-WESLEY PUBLISHING COMPANY , READING, MASSACHUSETTS XP002250999 * Seite 127; Abbildung 6.22A *
- MAXIM INTEGRATED PRODUCTS: "MAX1848 - White LED Step-Up Converter" MAXIM INTEGRATED PRODUCTS DATA SHEETS, [Online] Mai 2001 (2001-05), Seiten 1-8, XP002250998 Dallas Gefunden im Internet: <URL:http://web.archive.org/web/2001061405 2210/http://pdfserv.maxim-ic.com/arpdf/MAX 1848.pdf> [gefunden am 2003-08-11]

## Beschreibung

### Technisches Gebiet

Die vorliegende Erfindung betrifft eine Ansteuerschaltung für mindestens einen LED-Strang, wobei seriell zu jedem LED-Strang ein Schalter angeordnet ist und jeder LED-Strang einen Versorgungsanschluss aufweist, über den er mit einer Versorgungsspannung verbindbar ist, wobei jeder Schalter derart ansteuerbar ist, dass ein Stromfluss in dem zugehörigen LED-Strang ermöglicht wird, mit einem ersten Regelkreis, der ausgelegt ist, den Schalter des mindestens einen LED-Strangs derart anzusteuern, dass ein einstellbarer Mittelwert des den LED-Strang durchfließenden Stroms erzielt wird. Sie betrifft weiterhin ein Verfahren zum Betreiben mindestens eines LED-Strangs, wobei seriell zu jedem LED-Strang ein Schalter angeordnet ist und jeder LED-Strang einen Versorgungsanschluss aufweist, über den er mit einer Versorgungsspannung verbindbar ist, wobei jeder Schalter derart ansteuerbar ist, dass ein Stromfluss in dem zugehörigen LED-Strang ermöglicht wird, folgende Schritte umfassend: Zunächst Ermitteln des Mittelwerts des den mindestens einen LED-Strang durchfließenden Stroms und anschließend Ansteuern des Schalters des mindestens einen LED-Strangs derart, dass ein einstellbarer Mittelwert des den LED-Strangs durchfließenden Stroms erzielt wird.

### Stand der Technik

Figur 1 zeigt eine derartige Ansteuerschaltung, bei der beispielhaft ein LED-Strang durch vier LEDs D1 bis D4 gebildet wird. Auf der einen Seite des LED-Strangs ist ein Schalter T1 angeordnet, der einerseits mit einem Regelkreis, andererseits mit einer Versorgungsspannung U_{V} verbunden ist. Auf der anderen Seite ist der LED-Strang über einen Shunt-Widerstand R_{Sh} mit Masse verbunden. Die am Widerstand R_{Sh} abfallende Spannung U_{Sh} wird einem Integrator 10 zugeführt, der an seinem Ausgang eine Größe bereitstellt, die dem Mittelwert *i̅*_{LED} des den LED-Strang durchfließenden Stroms *i*_{LED} entspricht. Die dem tatsächlichem Mittelwert des Stroms *i̅*_{LED} entsprechende Größe *i̅*_{LEDist} wird einem Eingang eines Komparators 12 zugeführt, dessen anderem Eingang eine Größe zugeführt wird, die einem Sollwert des Stroms *i̅*_{LED} durch den LED-Strang entspricht, nämlich *i̅*_{LEDsoll}. Der Komparator 12 stellt an seinem Ausgang eine Regelspannung U_{Regel} bereit, die einem weiteren Komparator 14 zugeführt wird. Dessen zweiter Eingang wird mit der von einem Dreieckgenerator 16 bereitgestellten Dreieckspannung U_{D} beaufschlagt. Sein Ausgang ist mit dem Steuereingang des Schalters T1 verbunden. Durch Variation des Werts *i̅*_{LEDsoll} lässt sich der Mittelwert *i̅*_{LED} des Stroms durch den LED-Strang variieren und damit die Helligkeit des von den LEDs D1 bis D4 abgegebenen Lichts verändern, d.h. dimmen.

Diese Ansteuerschaltung weist mehrere Nachteile auf: Beispielsweise bei Betrieb eines derartigen LED-Strangs in einem Kraftfahrzeug ist damit zu rechnen, dass die Versorgungsspannung U_{V}, beispielsweise die Bordspannung, nicht konstant ist. Die Abstimmung der Anzahl der LEDs des LED-Strangs ist deshalb so zu wählen, dass selbst bei minimaler Versorgungsspannung U_{V} ein ausreichend hoher Strom durch den LED-Strang erzielt werden kann, um eine gewisse Mindcsthelligkeit der LEDs sicherzustellen. Wird nun zur Erzielung eines hohen Wirkungsgrads immer die gesamte Versorgungsspannung an den LED-Strang angelegt, führt eine Erhöhung der Versorgungsspannung zu einer Erhöhung des den LED-Strang durchfließenden Spitzenstroms, siehe hierzu die dünn eingezeichneten Verläufe in der mittleren Darstellung von Figur 2. Wenn nun beispielsweise in einem Kraftfahrzeug die Klimaanlage eingeschaltet wird, kann dieser Spannungssprung zu einer plötzlichen Veränderung der für die Versorgung des LED-Strangs zur Verfügung stehenden Versorgungsspannung führen. Bei manchen LEDs, insbesondere bei InGaN-LEDs, führt ein unterschiedlicher Spitzenstrom jedoch zu einer Verschiebung der Wellenlänge des von der LED abgegebenen Lichts, was dann störend wahrgenommen werden kann.

Ein weiterer Nachteil ergibt sich daraus, daß LEDs einen negativen Temperaturkoeffizienten von mehreren Millivolt pro Grad Celsius auf. Hierzu wird auf die Darstellung von Figur 2 verwiesen, die in dicken Linien beispielhaft den Spitzenstrom *î*_{LED} bei verschiedenen Temperaturen zeigt. Obwohl in allen drei Darstellungen immer derselbe Mittelwert *i̅*_{LED} eingestellt ist, variiert der Spitzenstrom *î*_{LED} erheblich. Bei niedrigen Temperaturen, siehe linke Darstellung, ist der Spitzenstrom sehr viel niedriger als bei höheren Temperaturen, siehe rechte Darstellung. Um zum selben Mittelwert *î*_{LED} zu kommen, wird der LED-Strang pulsförmig angesteuert, wobei bei höheren Temperaturen die Pausen zwischen zwei aufeinanderfolgenden Pulsen größer zu wählen sind. Infolge des unterschiedlichen Spitzenstroms ändert sich jedoch wiederum in unerwünschter Weise die Wellenlänge des von den LEDs abgegebenen Lichts.

Die Druckschrift "LT1932 - Final Electrical Specifications" der Firma LINEAR TECHNOLOGY CORPORATION zeigt eine Ansteuerschaltung für einen LED-Strang mit zwei gekoppelten Regelkreisen zur Einstellung sowohl der Helligkeit des LED-Stranges als auch der Farbe.

Alternativ kann zur Reduzierung der Auswirkungen von Schwankungen der Versorgungsspannung und der Umgebungstemperatur vorgesehen sein, dem Schaltelement einen Vonviderstand vorzuschalten. Dies resultiert jedoch in einem schlechten Wirkungsgrad. Außerdem ist nachteilig, daß die in dem Vorwiderstand umgesetzte Energie zu einer zusätzlichen Erhöhung der Umgebungstemperatur führt und damit den negativen Effekt verstärkt.

### Darstellung der Erfindung

Die Aufgabe der vorliegenden Erfindung besteht deshalb darin, eine Ansteuerschaltung der eingangs genannten Art derart weiterzubilden, dass auch bei Veränderungen der Versorgungsspannung und der Umgebungstemperatur ein Betrieb des LED-Strangs zur Abgabe von Licht in gewünschter Helligkeit und gewünschter Farbe bei hohem Wirkungsgrad sichergestellt werden kann.

Es ist weiterhin Aufgabe der vorliegenden Erfindung, das eingangs genannte Verfahren entsprechend weiterzubilden.

Die erstgenannte Aufgabe wird gelöst durch eine Ansteuerschaltung mit den Merkmalen von Patentanspruch 1. Die zweitgenannte Aufgabe wird gelöst durch ein Verfahren mit den Merkmalen von Patentanspruch 14.

Der Erfindung liegt die Erkenntnis zugrunde, dass die obigen Aufgaben in idealer Weise gelöst werden können, wenn der Spitzenwert *î*_{LED} des den LED-Strang durchfließenden Stroms ermittelt wird und die dem LED-Strang bereitgestellte Versorgungsspannung in entsprechender Weise geregelt wird. Dadurch, dass der Mittelwert *î*_{LED} des den LED-Strang durchfließenden Stroms geregelt wird, wird die Helligkeit des von den LEDs abgegebenen Lichts einstellbar konstant gehalten. Durch Messung und Regelung des den LED-Strang durchfließenden Spitzenstroms *î*_{LED} wird die Farbe des von dem LED-Strang abgegebenen Lichts einstellbar konstant gehalten. Wenn dann noch die Versorgungsspannung, die zu dem LED-Strang bereitgestellt wird, so ausgelegt wird, dass möglichst wenig Energie in Wärme umgesetzt wird, lässt sich ein besonders hoher Wirkungsgrad realisieren. Auch lassen sich hierdurch LED-Stränge mit einer beliebigen Anzahl von LEDs realisieren, d.h. bei Vorgabe des Spitzenstroms ist es gleichgültig, ob die Ansteuerschaltung zum Betrieb eines LED-Strangs mit 5 oder 10 LEDs verwendet wird.

Bei LEDs, insbesondere bei InGaN-LEDs, lässt sich durch die vorliegende Erfindung die Farbe des von den LEDs abgegebenen Lichts gezielt einstellen.

Weiterhin läßt sich durch die Regelung des LED-Spitzenstroms *î*_{LED} auf einen vorgebbaren Wert sicherstellen, dass die Impulsbelastbarkeit der LEDs niemals überschritten wird.

Bevorzugt wird der mindestens eine LED-Strang getaktet betrieben, wobei der Mittelwert des den mindestens einen LED-Strang durchfließenden Stroms insbesondere durch Pulsweitenmodulation eingestellt wird. Hierbei übernimmt das Auge die Funktion des Integrators. Solange die LEDs immer mit der gleichen Spitzenstromstärke betrieben werden, ändert sich lediglich die Helligkeit des von den LEDs abgegebenen Lichts, nicht jedoch dessen Farbe.

Bevorzugt ist der zweite Regelkreis im Hinblick auf einen besonders hohen Wirkungsgrad ausgelegt, die Versorgungsspannung der Strangspannung des mindestens einen LED-Strangs anzupassen.

Bei einer bevorzugten Weiterbildung ist der erste und der zweite Regelkreis ausgelegt, die Ist-Werte für Mittelwert und Spitzenwert nur für einen ersten LED-Strang zu bestimmen, wobei ein mindestens zweiter LED-Strang entsprechend dem für den ersten LED-Strang ermittelten Ist-Werten betrieben wird. Durch diese Maßnahme lassen sich aus mehreren LED-Strängen bestehende LED-Arrays unter Erzielung der erfindungsgemäßen Vorteile ansteuern, wobei die beiden Regelkreise jedoch nur einmal ausgeführt sind.

Der erste Regelkreis kann einen ersten Komparator aufweisen, mit dem der Ist-Wert des Mittelwerts des den mindestens einen LED-Strang durchfließenden Stroms mit einem vorgebbaren Sollwert verglichen wird, wobei das Ausgangssignal des ersten Komparators an den Eingang eines zweiten Komparators gekoppelt wird, dessen zweiter Eingang mit einem Dreiecksignal beaufschlagt wird, wobei das Ausgangssignal des zweiten Komparators an den mindestens einen Schalter gekoppelt wird.

Der zweite Regelkreis kann einen dritten Komparator aufweisen, mit dem der Ist-Wert des Spitzenwerts des den mindestens einen LED-Strang durchfließenden Stroms mit einem vorgebbaren Sollwert verglichen wird, wobei das Ausgangssignal des dritten Komparators an den ersten Eingang eines vierten Komparators gekoppelt wird, dessen zweiter Eingang mit einem Dreiecksignal beaufschlagt wird, wobei das Ausgangssignal des vierten Komparators an einen Spanungswandler gekoppelt wird.

Zum Zwecke des Dimmens kann vorgesehen sein, dass der Mittelwert des den mindestens einen LED-Strang durchfließenden Stroms von einer Bedienperson veränderbar ist. Ebenso kann zum Zwecke der Einstellung der Wellenlänge des von dem LED-Strang abgegebenen Lichts der Spitzenwert des den mindestens einen LED-Strang durchfließenden Stroms von einer Bedienperson veränderbar ausgelegt sein.

Bei einer bevorzugten Ausführungsform umfasst der zweite Regelkreis einen Spitzenwertdetektor, für den den mindestens einen LED-Strang durchfließenden Strom, wobei ein Spitzenwert für den den mindestens einen LED-Strang durchfließenden Strom vorgebbar ist und der zweite Regelkreis ausgelegt ist, eine Versorgungsspannung bereitzustellen, so dass der vorgebbare Spitzenwert erzielt wird. Dadurch findet eine optimale Anpassung der Versorgungsspannung U_{V} an die LED-Strangspannung U_{St}, statt.

Bevorzugt umfasst der zweite Regelkreis einen DC/DC-Wandler, dessen Ausgangsspannung an den mindestens einen Versorgungsanschluss gekoppelt ist. Bevorzugt ist der DC/DC-Wandler insbesondere als Aufwärtswandler, Abwärtswandler oder Sperrwandler ausgeführt. Durch die Verwendung eines DC/DC-Wandlers lässt sich in dem System auf einfache Weise eine gewünschte Versorgungsspannung U_{V} an den LED-Strang bereitstellen, so dass die oben genannten Vorteile realisiert werden können.

Bevorzugt ist seriell zum Ausgang des zweiten Regelkreises eine Induktivität angeordnet. Durch diese Maßnahme werden steile Anstiegs- und Abfallflanken bei Taktsignalen, wie dies bei der aus dem Stand der Technik bekannten, in Figur 1 dargestellten Schaltungsanordnung der Fall wäre, vermieden. Dadurch werden EMV-Probleme reduziert, was insbesondere bei Verwendung einer erfindungsgemäßen Ansteuerschaltung im Kraftfahrzeugbereich von großer Bedeutung ist.

Weitere vorteilhafte Ausführungsformen ergeben sich aus den Unteransprüchen.

### Beschreibung der Zeichnungen

Im Nachfolgenden wird nunmehr unter Hinweis auf die beigefügten Zeichnungen ein Ausführungsbeispiel näher beschrieben. Es stellen dar:
- Figur 1: eine aus dem Stand der Technik bekannte Ansteuerschaltung für einen LED-Strang;
- Figur 2: drei Diagramme zur Erläuterung der Abhängigkeit des den LED-Strang durchfließenden Spitzenstroms von der Umgebungstemperatur und der Versorgungsspannung; und
- Figur 3: in schematischer Darstellungswcise den Aufbau einer erfindungsgemäßen Ansteuerschaltung.

### Bevorzugte Ausführung der Erfindung

Figur 3 zeigt eine erfindungsgcmäße Ansteuerschaltung, wobei der Schaltungsbcstandtcil in der rechten Hälfte von Figur 3 im Wesentlichen der in Figur 1 dargestellten Ansteuerschaltung entspricht. Erfindungsgemäß wird die am Widerstand R_{Sh} abfallende Spannung U_{Sh} einem Spitzenwertdetektor 18 zugeführt, dessen Ausgangssignal mit dem tatsächlichen Spitzenwert *î*_{LEDist} korreliert ist und einem Komparator 20 zugeführt wird. Am anderen Eingang des Komparators 20 liegt der einstellbare Spitzenwert *î*_{LEDsoll} an. Eine der Differenz zwischen *î*_{LEDsoll} und *î*_{LEDist} entsprechende Spannung U_{Rege12} wird einem weiteren Komparator 22 zugeführt, dessen anderer Eingang mit einer Dreieckspannung U_{D2} angesteuert wird. Das Ausgangssignal des Komparators 22 liegt am Steuereingang eines Schalters T2 an, der mit der Versorgungsspannung U_{V} verbunden ist. Zwischen dem Ausgang des Schalters T2 und Masse ist eine Diode D in Sperrrichtung angeordnet. Zwischen dem Ausgang des Schalters T2 und dem Versorgungsspannungsanschluss des Schalters T1 ist seriell eine Induktivität L angeordnet. Der T1-seitige Anschluss der Induktivität L ist über einen Kondensator C mit Masse verbunden. Die vom Kondensator C bereitgestellte Spannung U_{A} ist bevorzugt so gewählt, dass sie im Wesentlichen gleich der Strangspannung U_{St} ist.

Durch den Komparator 22, den Schalter T2 sowie die Diode D und den Dreieckgenerator 21, der die Spannung U_{D2} bereitstellt, wird vorliegend ein Abwärtswandler realisiert. Selbstverständlich können auch andere Arten von Wandlern, insbesondere DC/DC-Wandlem, je nach Applikation an dieser Stelle der Schaltung vorhanden sein.

Die Oszillatorfrequenz des Dreieckgenerators 16 ist im Hinblick auf eine gute Regelbarkeit der Spannung U_{A} bevorzugt wesentlich kleiner zu wählen als die Oszillatorfrequenz des Dreieckgenerators 21. Wie für einen Fachmann offensichtlich kann der Integrator 10 anders als skizziert, das heißt anders als durch ein RC-Glied, realisiert sein. Ebenso kann der Spitzenwertdetektor 18 anders realisiert sein als durch eine Dioden-Kondensator-Kombination.

## Patentansprüche

1. Ansteuerschaltung für mindestens einen LED-Strang (D1 bis D4), wobei seriell zu jedem LED-Strang ein Schalter (T1) angeordnet ist und jeder LED-Strang einen Versorgungsanschluss aufweist, über den er mit einer Versorgungsspannung verbindbar ist, wobei jeder Schalter (T1) derart ansteuerbar ist, dass ein Stromfluss in dem zugehörigen LED-Strang ermöglicht wird, mit
• einem ersten Regelkreis, der ausgelegt ist, den Schalter (T1) des mindestens einen LED-Strangs derart anzusteuern, dass ein einstellbarer Mittelwert (*i̅*_{LEDsoll}) des den LED-Strang durchfließenden Stroms (*i*LED) erzielt wird,
• einen zweiten Regelkreis, der ausgelegt ist, dem mindestens einen LED-Strang (D1 bis D4) eine Versorgungsspannung (U_{A}) bereitzustellen, in Abhängigkeit des Spitzenwerts (*î*_{LED}) des den mindestens einen LED-Strang durchfließenden Stroms (*i*_{LED}).
**dadurch gekennzeichnet,**
**dass** der zweite Regelkreis einen Spitzenwertdetektor (18) für den den mindestens einen LED-Strang durchfließenden Strom (*i*_{LED}) umfasst, wobei ein Spitzenwert (*î*_{LEDsoll}) für den den mindestens einen LED-Strang durchfließenden Strom vorgebbar ist und der zweite Regelkreis ausgelegt ist, eine Versorgungsspannung (U_{A}) bereitzustellen, so dass der vorgebbare Spitzenwert (*î*_{LEDsoll}) erzielt wird.

2. Ansteuerschaltung nach Anspruch 1,
**dadurch gekennzeichnet,**
**dass** der zweite Regelkreis einen DC/DC-Wandler (21, 22, T2, D) umfasst, dessen Ausgangsspannung (U_{A}) an den mindestens einen Versorgungsanschluss gekoppelt ist.

3. Ansteuerschaltung nach Anspruch 2,
**dadurch gekennzeichnet,**
**dass** der DC/DC-Wandler (22, T2, D) insbesondere als Aufwärtswandler, Abwärtswandler oder Sperrwandler ausgeführt ist.

4. Ansteuerschaltung nach einem der vorhergehenden Ansprüche,
**dadurch gekennzeichnet,**
**dass** seriell zum Ausgang des zweiten Regelkreises eine Induktivität (L) angeordnet ist.

5. Ansteuerschaltung nach einem der vorhergehenden Ansprüche,
**dadurch gekennzeichnet,**
**dass** der mindestens eine LED-Strang getaktet betrieben wird.

6. Ansteuerschaltung nach einem der vorhergehenden Ansprüche,
**dadurch gekennzeichnet,**
**dass** der Mittelwert (*i̅*_{LED}) des den mindestens einen LED-Strang durchfließenden Stroms durch Pulsweitenmodulation eingestellt wird.

7. Ansteuerschaltung nach einem der vorhergehenden Ansprüche,
**dadurch gekennzeichnet,**
**dass** der zweite Regelkreis ausgelegt ist, die Versorgungsspannung (U_{A}) der Strangspannung (U_{St}) des mindestens einen LED-Strangs anzupassen.

8. Ansteuerschaltung nach einem der vorhergehenden Ansprüche,
**dadurch gekennzeichnet,**
**dass** der erste und der zweite Regelkreis ausgelegt sind, die Istwerte für Mittelwert (*i̅*_{LEDist}) und Spitzenwert (*î*_{LEDist}) nur für einen ersten LED-Strang zu bestimmen, wobei ein mindestens zweiter LED-Strang entsprechend der für den ersten LED-Strang ermittelten Istwerte (*i̅*_{LEDist}, *î*_{LEDist}) betrieben wird.

9. Ansteuerschaltung nach einem der vorhergehenden Ansprüche,
**dadurch gekennzeichnet,**
**dass** der erste Regelkreis einen ersten Komparator (12) aufweist, mit dem der Istwert (*i̅*_{LEDist}) des Mittelwerts des den mindestens einen LED-Strang durchfließenden Stroms (*i*_{LED}) mit einem vorgebbaren Sollwert (*i̅*_{LEDsoll}) verglichen wird, wobei das Ausgangssignal (U_{Regel}) des ersten Komparators (12) an den ersten Eingang eines zweiten Komparators (14) gekoppelt wird, dessen zweiter Eingang mit einem Dreiecksignal (U_{D}) beaufschlagt wird, wobei das Ausgangssignal des zweiten Komparators (14) an den mindestens einen Schalter (T1) gekoppelt wird.

10. Ansteuerschaltung nach einem der Ansprüche 3 bis 10,
**dadurch gekennzeichnet,**
**dass** der zweite Regelkreis einen dritten Komparator (20) aufweist, mit dem der Istwert (*î*_{LEDist}) des Spitzenwerts des den mindestens einen LED-Strang durchfließenden Stroms (*i*_{LED}) mit einem vorgebbaren Sollwert (*î*_{LEDsoll}) verglichen wird, wobei das Ausgangssignal des dritten Komparators (20) an den ersten Eingang eines vierten Komparators (22) gekoppelt wird, dessen zweiter Eingang mit einem Dreiecksignal (U_{D2}) beaufschlagt wird, wobei das Ausgangssignal des vierten Komparators (22) an den DC/DC-Wandler gekoppelt wird.

11. Ansteuerschaltung nach einem der vorhergehenden Ansprüche,
**dadurch gekennzeichnet,**
**dass** der Mittelwert (*i̅*_{LEDsoll}) des den mindestens einen LED-Strang durchfließenden Stroms zum Zwecke des Dimmens von einer Bedienperson veränderbar ist.

12. Ansteuerschaltung nach einem der vorhergehenden Ansprüche,
**dadurch gekennzeichnet,**
**dass** der Spitzenwert (*î*_{LEDsoll}) des den mindestens einen LED-Strang durchfließenden Stroms zum Zwecke der Einstellung der Wellenlänge des von dem LED-Strang abgegebenen Lichts von einer Bedienperson veränderbar ist.

## Claims

1. Drive circuit for at least one LED strand (D1 to D4), with a switch (T1) being arranged in series with each LED strand and with each LED strand having a supply connection via which it can be connected to a supply voltage, in which case each switch (T1) can be driven so as to allow a current to flow in the associated LED strand, having
• a first control loop which is designed to drive the switch (T1) of the at least one LED strand such that an adjustable mean value (*i̅*_{LEDnom}) is achieved for the current (*i*_{LED}) flowing through the LED strand,
• a second control loop which is designed to provide a supply voltage (U_{A}) for the at least one LED strand (D1 to D4) as a function of the peak value (*î*_{LED}) of the current (*i*_{LED}) flowing through the at least one LED strand,
**characterized**
**in that** the second control loop has a peak value detector (18) for the current (*i*_{LED}) flowing through the at least one LED strand, in which case a peak value (*î*_{LEDnom}) can be preset for the current flowing through the at least one LED strand, and the second control loop is designed to provide a supply voltage (U_{A}) so that the peak value (î_{LEDnom}) which can be preset is achieved.

2. Drive circuit according to claim 1,
**characterized**
**in that** the second control loop has a DC/DC converter (21, 22, T2, D) whose output voltage (U_{A}) is coupled to the at least one supply connection.

3. Drive circuit according to claim 2,
**characterized**
**in that** the DC/DC converter (22, T2, D) is, in particular, in the form of a step-up converter, step-down converter or a flyback converter.

4. Drive circuit according to one of the preceding claims,
**characterized**
**in that** an inductance (L) is arranged in series with the output of the second control loop.

5. Drive circuit according to one of the preceding claims,
**characterized**
**in that** the at least one LED strand is operated in a pulsed manner.

6. Drive circuit according to one of the preceding claims,
**characterized**
**in that** the mean value (*i̅*_{LED}) of the current flowing through the at least one LED strand is adjusted by pulse width modulation.

7. Drive circuit according to one of the preceding claims,
**characterized**
**in that** the second control loop is designed to match the supply voltage (U_{A}) to the strand voltage (U_{St}) of the at least one LED strand.

8. Drive circuit according to one of the preceding claims,
**characterized**
**in that** the first and the second control loops are designed to determine the actual values for the mean value (*i̅*_{LEDact}) and the peak value (*î*_{LEDact}) only a first LED strand, with an at least second LED strand being operated on the basis of the actual values (*i̅*_{LEDact}, *î*_{LEDact}) determined for the first LED strand.

9. Drive circuit according to one of the preceding claims,
**characterized**
**in that** the first control loop has a first comparator (12) which is used to compare the actual value (*i̅*_{LEDact}) of the mean value of the current (*î*_{LEDnom}) flowing through the at least one LED strand with a nominal value (*i̅*_{LEDnom}) which can be preset, with the output signal (U_{Control}) from the first comparator (12) being coupled to the first input of a second comparator (14), to whose second input a triangular waveform signal (U_{D}) is applied, with the output signal from the second comparator (14) being coupled to the at least one switch (T1).

10. Drive circuit according to one of claims 3 to 10,
**characterized**
**in that** the second control loop has a third comparator (20) which is used to compare the actual value (*î*_{LEDct}) of the peak value of the current (*i*_{LED}) flowing through the at least one LED strand with a nominal value (*î*_{LED}) which can be preset, with the output signal from the third comparator (20) being coupled to the first input of a fourth comparator (22), to whose second input a triangular waveform signal (U_{D2}) is applied, with the output signal from the fourth comparator (22) being coupled to the DC/DC converter.

11. Drive circuit according to one of the preceding claims,
**characterized**
**in that** the mean value (*i̅*_{LEDnom}) of the current flowing through the at least one LED strand can be varied by an operator for dimming purposes.

12. Drive circuit according to one of the preceding claims,
**characterized**
**in that** the peak value (*î*_{LEDnom}) of the current flowing through the at least one LED strand can be varied by an operator in order to adjust the wavelength of the light which is emitted from the LED strand.

## Revendications

1. Circuit de commande d'au moins une chaîne (D1 à D4) de DEL dans lequel il est monté en série avec chaque chaîne de DEL un commutateur (T1) et chaque chaîne de DEL a une borne d'alimentation par laquelle il peut lui être appliqué une tension d'alimentation, chaque commutateur (T1) pouvant être commandé de manière à rendre possible un flux de courant dans la chaîne associée de DEL, comprenant
• un premier circuit de régulation conçu pour commander le commutateur (T1) de la au moins une chaîne de DEL de façon à obtenir une valeur (*i̅*_{LEDsoll}) moyenne réglable du courant (*i*_{LED}) passant dans la chaîne de DEL ;
• un deuxième circuit de régulation conçu pour mettre à disposition de la au moins une chaîne (D1 à D4) DEL une tension (U_{A}) d'alimentation en fonction de la valeur ( _{LED}) de crête du courant (*i*_{LED}) passant dans la au moins une chaîne LED,
**caractérisé**
**en ce que** le deuxième circuit de régulation a un détecteur (18) de valeur de crête pour le courant (*i*_{LED}) passant dans la au moins une chaîne DEL, une valeur ( _{LEDsoll}) de crête du courant passant dans la au moins une chaîne DEL pouvant être prescrite et le deuxième circuit de régulation étant conçu pour mettre à disposition une tension (U_{A}) d'alimentation de manière à obtenir la valeur ( _{LEDsoll}) de crête qui peut être prescrite.

2. Circuit de commande suivant la revendication 1,
**caractérisé**
**en ce que** le deuxième circuit de régulation comprend un convertisseur CC/CC (21, 22, T2, D) dont la tension (U_{A}) de sortie est appliquée à la au moins une borne d'alimentation.

3. Circuit de commande suivant la revendication 2,
**caractérisé**
**en ce que** le convertisseur CC/CC (22, T2, D) est réalisé notamment en convertisseur élévateur, convertisseur abaisseur ou convertisseur à oscillateur bloqué.

4. Circuit de commande suivant l'une des revendications précédentes,
**caractérisé**
**en ce qu'**une inductance (L) est montée en série avec la sortie du deuxième circuit de régulation.

5. Circuit de commande suivant l'une des revendications précédentes,
**caractérisé**
**en ce que** la au moins une chaîne DEL fonctionne de manière cadencée.

6. Circuit de commande suivant l'une des revendications précédentes,
**caractérisé**
**en ce que** la valeur (*i̅*_{LED}) moyenne du courant passant dans la au moins une chaîne DEL est réglée par une modulation en largeur d'impulsion.

7. Circuit de commande suivant l'une des revendications précédentes,
**caractérisé**
**en ce que** le deuxième circuit de régulation est conçu pour adapter la tension (U_{A}) d'alimentation à la tension (U_{St}) de chaîne de la au moins une chaîne DEL.

8. Circuit de commande suivant l'une des revendications précédentes,
**caractérisé**
**en ce que** le premier et le deuxième circuits de régulation sont conçus pour déterminer les valeurs réelles de la valeur (*i̅*_{LEDist}) moyenne et la valeur ( ) de crête seulement pour une première chaîne DEL au moins une deuxième chaîne DEL fonctionnant en fonction des valeurs (*i̅*_{LEDist}, ) réelle déterminées pour la première chaîne DEL.

9. Circuit de commande suivant l'une des revendications précédentes,
**caractérisé**
**en ce que** le premier circuit de régulation comprend un premier comparateur (12) par lequel la valeur (*i̅*_{LEDist}) réelle de la valeur moyenne du courant (*i*_{LED}) passant dans la au moins une chaîne DEL est comparée à une valeur (*i̅*_{LEDsoll}) de consigne qui peut être prescrite, le signal (U_{Regel}) de sortie du premier comparateur (12) étant couplé à la première entrée d'un deuxième comparateur (14) dont la deuxième entrée est alimentée par un signal (U_{D}) triangulaire, le signal de sortie du deuxième comparateur (14) étant envoyé au au moins un commutateur (T1) .

10. Circuit de commande suivant l'une des revendications 3 à 10,
**caractérisé**
**en ce que** le deuxième circuit de régulation a un troisième comparateur (20) par lequel la valeur ( ) réelle de la valeur de crête du courant (*i*_{LED}) passant dans la au moins une chaîne DEL est comparée à une valeur ( ) de consigne pouvant être prescrite, le signal de sortie du troisième comparateur (20) étant couplé à la première entrée d'un quatrième comparateur (22) dont la deuxième entrée est alimentée en un signal (U_{D2}) triangulaire, le signal de sortie du quatrième comparateur (22) étant envoyé au convertisseur CC/CC.

11. Circuit de commande suivant l'une des revendications précédentes,
**caractérisé**
**en ce que** la valeur (*i̅*_{LEDsoll}) moyenne du courant passant dans la au moins une chaîne DEL peut être modifiée par un opérateur à des fins d'obscurcissement.

12. Circuit de commande suivant l'une des revendications précédentes,
**caractérisé**
**en ce que** la valeur ( ) de crête du courant passant dans la au moins une chaîne DEL peut être modifiée par un opérateur à des fins de réglages des longueurs d'ondes de la lumière émise par la chaîne DEL.
